# EUROPÄISCHE PATENTSCHRIFT

(11) **EP 2 455 510 B1**
(45) Veröffentlichungstag und Bekanntmachung des Hinweises auf die Patenterteilung: **09.11.2016**
(21) Anmeldenummer: 11189585.0
(22) Anmeldetag: 17.11.2011
(51) Int. Cl.: C23C 4/12, B05B 7/16

(54) **Vorrichtung für das thermische Beschichten von Zylinderinnenflächen bei Kurbelgehäusen**
Device for thermal coating of cylinder interiors for crankcases
Dispositif de revêtement thermique de surfaces intérieures de cylindres dans des carters

(30) Priorität: 18.11.2010 DE 102010060652
(43) Veröffentlichungstag der Anmeldung: 23.05.2012
(73) Patentinhaber: Martinrea Honsel Germany GmbH, 59872 Meschede (DE)
(72) Erfinder: Gand, Bernhard, 52249 Eschweiler (DE); Kesting, Marc, 44141 Dortmund (DE); Bogedain, Dirk, 59939 Olsberg (DE); Orlamünder, Frank, 59609 Anröchte (DE)
(74) Vertreter: Bungartz Christophersen Partnerschaft mbB Patentanwälte

(56) Entgegenhaltungen:
- WO-A1-01/08812
- JP-A- 2005 179 723

## Beschreibung

Die Erfindung betrifft eine Vorrichtung für das thermische Beschichten von Zylinderinnenflächen bei mehrzylindrigen Kurbelgehäusen, mit einer an das Kurbelgehäuse angepassten Werkstückaufnahme, mit einem in den Bereich mindestens einer der Zylinderinnenflächen einführbaren Beschichtungswerkzeug, und mit einer mit einer Unterdruckquelle verbundenen, der Stirnseite der Zylinderinnenfläche gegenüberliegend angeordneten Absaugeinrichtung mit einer zu der Zylinderinnenfläche hin gerichteten Absaugöffnung.

Zum Auftragen von Beschichtungen auf Gussteiloberflächen können thermische Spritzverfahren eingesetzt werden. Besonders die Zylinderinnenflächen, d.h. Kolbenlaufflächen von Zylinderkurbelgehäusen sind für eine Beschichtung durch thermisches Spritzen geeignet. Die relativ dünnen Spritzschichten bieten vor allem bei Zylinderkurbelgehäusen aus Aluminium im Vergleich zu konventionell eingesetzten Laufbuchsen aus Gusseisen Vorteile, da Eigenspannungen reduziert werden, das Gewicht insgesamt verringert wird, und sich im Motorbetrieb günstigere Reibungswerte zwischen Kolben und Kolbenlaufflächen zeigen.

Zum Beschichten werden mit hoher thermischer und kinetischer Energie arbeitende Verfahren eingesetzt, z.B. das Plasmaspritzen, das Lichtbogendrahtspritzen, das Laserspritzen oder das Flammspritzen. Bei Durchführung des Beschichtungsverfahrens können zusätzlich reaktive Gase zur Unterstützung des Prozesses zugegeben werden. Die verwendeten Spritzmaterialien werden entweder als Draht oder als Pulver in den Energiestrahl eingeführt, und auf oder in das Substrat geschleudert. Als Werkstoffe kommen reine Stoffe, Legierungen oder Materialgemische unterschiedlicher Zusammensetzung in Betracht. Beim thermischen Beschichten von Zylinderinnenflächen bei Kurbelgehäusen werden die Materialteilchen mit hoher kinetischer Energie auf die zuvor mit definierter Rauhigkeit vorbereitete Zylinderinnenwand gesprüht, wodurch nach und nach die gewünschte Schichtdicke der Beschichtung erreicht wird. Ein Verfahren zur entsprechenden Vorbereitung der Zylinderinnenwand vor der Beschichtung ist z. B. in der WO 2010/015229 A1 beschrieben. Bei der thermischen Beschichtung prallt ein Teil der Partikel von der Innenwand ab und schlägt sich als unerwünschte Schmutzschicht auf anderen Bauteilpartien nieder oder verlässt zusammen mit den Abgasen die Behandlungsanlage. Diese Verschmutzung kann den Prozess, die Anlage und das Produkt negativ beeinflussen.

Absaugeinrichtungen zur Beseitigung der bei Beschichtungsprozessen anfallenden Abgase sind aus der JP 2005/179723 A und der WO 01/08812 A1 bekannt. Bei der erstgenannten Druckschrift setzt sich die Absaugeinrichtung aus zwei koaxialen Absaugrohren zusammen, wodurch eine radial innere und eine radial äußere Absaugöffnung geschaffen werden, die mit unterschiedlichen Saugquellen verbunden sind. Bei der WO 01/08812 A1 erfolgt das Absaugen sowohl zum einen wie auch zum anderen Ende der thermisch beschichteten Zylinderinnenfläche hin. Die Absaugleistung der beiden Absaugstränge wird in Abhängigkeit von derjeweiligen Längsposition des Beschichtungswerkzeugs gesteuert.

Der Erfindung liegt daher die Aufgabe zugrunde, eine besonders für den Einsatz bei mehrzylindrischen Kurbelgehäusen geeignet Vorrichtung zu schaffen, mit der sich die beim thermischen Spritzen des Zylinderkurbelgehäuses anfallenden Gase und Stäube sicher aus dem Werkstück entfernen lassen.

Hierzu wird bei einer Vorrichtung für das thermische Beschichten mit den eingangs angegebenen Merkmalen vorgeschlagen, dass ein das Beschichtungswerkzeug tragender Werkzeugschaft durch die Absaugeinrichtung hindurchgeführt ist, wobei die Absaugöffnung den Werkzeugschaft ringförmig umgibt, und dass eine zweite Absaugeinrichtung, die Bestandteil der Werkstückaufnahme ist, eine Mehrzahl an Absaugöffnungen aufweist, von denen jede Absaugöffnung einem der Zylinder des Kurbelgehäuses zugeordnet ist.

Mit einer solchen Vorrichtung lassen sich die beim thermischen Spritzen von Zylinderkurbelgehäusen anfallenden Gase und Stäube sicher aus dem Werkstück, also den Zylinderinnenflächen des mehrzylindrigen Kurbelgehäuses, entfernen. Bestandteil der Vorrichtung ist eine zweite Absaugeinrichtung, wobei diese zweite Absaugeinrichtung Bestandteil der Werkstückaufnahme ist. Vorzugsweise sind die erste und die zweite Absaugeinrichtung mit einer gemeinsamen; d. h. derselben Unterdruckquelle verbunden. Die zweite Absaugeinrichtung weist eine Mehrzahl an Absaugöffnungen auf, von denen jede Absaugöffnung einem der Zylinder des Kurbelgehäuses zugeordnet ist.

Gemäß einer Ausgestaltung der Vorrichtung ist der Werkzeugschaft abgedichtet durch die Absaugeinrichtung hindurchgeführt. Vorzugsweise ist der Werkzeugschaft rotierend gelagert, und über eine Drehdichtung gegenüber der Absaugeinrichtung abgedichtet.

Gemäß einer weiteren Ausgestaltung ist Bestandteil der Absaugeinrichtung ein die Absaugöffnung umgebender Ring, der dem Kurbelgehäuse zugewandt flach, und dem Kurbelgehäuse abgewandt ansteigend gestaltet ist.

Gemäß einer weiteren Ausgestaltung umfasst die Absaugeinrichtung ein mindestens zweiteiliges Absauggehäuse, wobei die Teile trennbar sind und der Werkzeugschaft in der Trennebene angeordnet ist.

Gemäß einer weiteren Ausgestaltung befindet sich die Absaugöffnung der zweiten Absaugeinrichtung am freien Ende eines in das Kurbelgehäuse hineinragenden, rohrförmigen Ansatzes, wobei die Außenkontur des Ansatzes an die Innenkontur des Kurbelgehäuses angepasst ist.

Gemäß, einer weiteren Ausgestaltung ist die Werkstückaufnahme derart zwischen einer ersten und einer zweiten Beschichtungsposition rotierbar, dass in der ersten Beschichtungsposition eine oder mehrere linke Zylinderreihen, und in der zweiten Beschichtungsposition eine oder mehrere rechte Zylinderreihen eines V-Motors oder eines Doppel-V-Motors bearbeitet werden können.

Weitere Einzelheiten und Vorteile der Erfindung ergeben sich aus der nachfolgenden Beschreibung von Ausführungsbeispielen, wobei auf die Zeichnungen Bezug genommen wird. Darin zeigen:
- Fig. 1: in einer ersten Ausführungsform einen vertikalen Querschnitt durch die Vorrichtung, angesetzt an das Kurbelgehäuse eines Reihenmotors;
- Fig. 2: einen im Vergleich zu Fig. 1 um 90° gedrehten, zweiten vertikalen Querschnitt der ersten Ausführungsform;
- Fig. 3: eine Draufsicht auf die erste Ausführungsform;
- Fig. 4: in einer zweiten Ausführungsform einen vertikalen Querschnitt durch die Vorrichtung, angesetzt in einer ersten Beschichtungsposition an das Kurbelgehäuse eines V-Motors;
- Fig. 5: eine der Fig. 4 vergleichbare Seitenansicht der zweiten Ausführungsform, in einer zweiten Beschichtungsposition.

Zur Lösung bestimmter technischer Probleme, insbesondere tribologischer Probleme, ist es häufig erwünscht, Oberflächen eines Trägermaterials mit einem Werkstoff zu beschichten, der ganz bestimmte, an die jeweiligen Einsatzbedingungen optimal angepasste Eigenschaften hat. Derartige Beschichtungen haben im Vergleich zu Lösungen, bei denen mehrere Komponenten entweder mechanisch oder durch Klebe- oder Lötverbindungen zusammengefügt werden, den Vorteil einer äußerst kompakten Bauweise kombiniert mit einer verhältnismäßig großen Kontaktoberfläche der angrenzenden Werkstoffe, wodurch sich eine derartige Verbindungstechnik insbesondere für thermisch hoch beanspruchte Komponenten anbietet. Über die Beschichtung ergibt sich ein sehr guter Stoffschluss, so dass thermische Energie besonders gut abgeführt werden kann.

Im Bereich der metallischen Werkstoffe werden solche Beschichtungen häufig durch sogenanntes "thermisches Spritzen" aufgebracht, wobei hier neben dem sogenannten Flammspritzen in jüngerer Zeit häufig das sogenannte Plasmaspritzen oder das Lichtbogenspritzen zur Anwendung kommt. Dabei werden Pulver- und/oder Drahtpartikel mit hoher thermischer und kinetischer Energie auf die Oberfläche des zu beschichtenden Substrats geschleudert bzw. gespritzt und bilden dort nach der Temperaturabführung die gewünschte Auftragsschicht.

Neben einer genauen Einhaltung der Prozessparameter zur Vermeidung von sogenannten Aufbauporositäten, d.h. der Einlagerung von nicht mehr auffüllbaren Hohlräumen oder von sogenanntem "Overspray", bei dem ein Teil der nicht aufgeschmolzenen Teilchen nicht am Substrat haften bleibt sondern abprallt, kommt es für eine zuverlässige Nutzung dieses Herstellungsverfahrens entscheidend auf die mechanische Verklammerung zwischen Beschichtung und Substrat an, um ein ausreichend hohes Niveau der Schichthaftung zu erreichen. Es besteht in einem solchen Fall das Bedürfnis, die Substratoberfläche mit einer Oberflächenstruktur vorbestimmter Geometrie auszubilden, damit die Schicht sich über die gesamte zu beschichtende Oberfläche gleichmäßig mechanisch verzahnt. Dabei hat sich gezeigt, dass es vielfach nicht ausreicht, die Substratoberfläche beispielsweise durch Sandstrahlen oder Wasserstrahlen aufzurauen und/oder zu aktivieren.

Wenn beispielsweise ein Zylinderkurbelgehäuse mit geeigneten Beschichtungen versehen wird, die durch thermisches Spritzen aufgebracht werden, entsteht eine verschleißfeste und reibungsarme Lauffläche.

In den Fign. 1 bis 3 dargestellt ist eine erste Ausführungsform der Vorrichtung für das thermische Beschichten von Zylinderinnenflächen 10 bei Zylinderkurbelgehäusen 12 aus Eisenguss oder aus einer Aluminium- oder Magnesiumlegierung, sowie das zu bearbeitende Zylinderkurbelgehäuse 12, hier das Kurbelgehäuse eines Reihenmotors mit vier Zylindern.

Das zu bearbeitende Zylinderkurbelgehäuse 12 stützt sich auf einer Werkstückaufnahme 16 ab. In diese integriert ist eine erste Absaugeinrichtung 18. Die Absaugeinrichtung 18 weist für jede der hier vier unteren Zylinderöffnungen 20 des Kurbelgehäuses 12 eine separate Absaugöffnung 22 auf. An die Innenkontur des Kurbelgehäuses 12 angepasste Aufsätze 24 der Absaugeinrichtung ragen bis nahe zu den zu beschichtenden Zylinderinnenflächen 10 in das Kurbelgehäuse 12 hinein, und sind an ihrem oberen Ende mit zu den Zylinderinnenflächen 10 hin offenen Absaugöffnungen 22 versehen. In Figur 2 ist in einer weiteren Seitenansicht der Vorrichtung und des Kurbelgehäuses die Anpassung der Geometrie der Aufsätze 24 der unteren Absaugeinrichtung 18 an die Innenkontur des Kurbelgehäuses 12 genauer zu erkennen.

In den Figuren 1 und 2 sind die Aufsätze 24 zylindrisch und gerade gestaltet. Häufig jedoch sind Zylinderkurbelräume mit Hinterschnitten versehen, in die gerade gestaltete Aufsätze nicht ausreichend weit hineingefahren werden können. Für diesen Fall kann es von Vorteil sein, die Aufsätze 24 zwei- oder mehrteilig auszuführen, um so auch bei Hinterschnitten des Kurbelraums vollständig darin einfahren, und nach Abschluss des Prozesses wieder ausfahren zu können.

Die Aufsätze 24 sind derart gestaltet, dass zur umgebenden Kontur des Kurbelraums ein gewisser Spalt verbleibt. Durch diesen Spalt hindurch ist eine Sekundärströmung möglich, außerdem werden auf diese Weise Toleranzen zwischen der Kontur des Aufsatzes 24 und der umgebenden Kontur des Kurbelraums ausgeglichen.

Am anderen Ende, hier also oberhalb des Kurbelgehäuses 12 und damit dort, wo beim späteren Verbrennungsmotor der Zylinderkopf sitzt, befindet sich eine an einer Halterung 26 festgelegte zweite Absaugeinrichtung 28 mit hier lediglich einer Absaugöffnung 30, die also nur zu einer der Zylinderöffnungen 36 hin offen ist.

Abweichend von diesem Ausführungsbeispiel können aber auch mehrere Zylinder des Zylinderkurbelgehäuses 12 gleichzeitig behandelt, d. h. darin gearbeitet und daraus abgesaugt werden.

Beide Absaugeinrichtungen 18, 28 sind mit in den Figuren nicht gezeigten Unterdruckquellen verbunden, wobei vorteilhafterweise die gleiche Unterdruckquelle beide Absaugeinrichtungen 18, 28 mit Unterdruck versorgt.

Die Absaugöffnung der Absaugeinrichtung 28 ist als vorzugsweise kreisrunde Ringöffnung 30 ausgestaltet, deren Durchmesser an die Kontur der einzelnen Zylinderöffnung 36 des Kurbelgehäuses 12 angepasst ist. Zur besseren Abdichtung des Übergangs zwischen der oberen Absaugeinrichtung 28 und der Zylinderöffnung 36 weist die obere Absaugeinrichtung 28 an der Unterseite eines Absauggehäuses 32 einen die Absaugöffnung 30 umgebenden Ring 34 auf, dessen Öffnung einen vom Absauggehäuse 32 in Richtung Kurbelgehäuse 12 abnehmenden Innendurchmesser aufweist. Dies kann zu verbesserter Strömungsführung und einem verbesserten Saugeffekt führen. Von zusätzlichem Vorteil ist es, wenn der Ring 34 mit einem darauf aufgesetzten Kranz versehen ist. Dieser Kranz verhindert, dass Partikel wieder in die Zylinderöffnung 36 zurückfallen.

Durch entsprechende Prozesssteuerung wird die Absaugeinrichtung 28 jeweils so ausgerichtet, dass die Absaugöffnung 30 und der Ring 34 exakt über einer einzelnen Zylinderöffnung 36 des Kurbelgehäuses 12 angeordnet sind. Ein ein Beschichtungswerkzeug 39 zum thermischen Spritzen tragender Werkzeugschaft 38 ist derart koaxial zu der jeweiligen Zylinderinnenfläche 10 durch das Absäuggehäuse 32 hindurch geführt, dass der Werkzeugschaft 38 exakt mittig sowohl durch die obere Absaugeinrichtung 28 und den Ring 34 führt, als auch zentrisch in den jeweiligen Zylinder des Kurbelgehäuses 12 führt.

Vorzugsweise ist der Werkzeugschaft 38 gegenüber der oberen Absaugeinrichtung 28 abgedichtet, wobei er drehbar, sowie ferner vertikal translativ verschiebbar sein kann. Dadurch ist eine Aufrechterhaltung des Unterdrucks, auch bei einer Rotation des Werkzeugschafts 38 zur gleichmäßigen Beschichtung der Zylinderinnenflächen 10 öder bei einer linearen Bewegung des Werkzeugschafts 38 zum Ein- und Ausführen des Beschichtungswerkzeuges 39 in und aus einem Zylinder, gewährleistet.

Mit dem Werkzeug 39 wird die zylindrische Innenoberfläche, d. h. die auf Maß vorbereitete bzw. vorbearbeitete Bohrung des Zylinderkurbelgehäuses derart bearbeitet, dass eine Schicht durch thermisches Spritzen aufgebracht wird. Durch diesen Materialauftrag durch sogenanntes thermisches Spritzen entsteht eine Buchse z. B. aus Stahl mit Spuren von anderen Elementen, und zwar in Form einer Matrix mit eingelagerten Oxidnestern und sehr feinen Poren. Das fertige Aufmaß dieser Schicht soll dann bei etwa 0,1 bis 0,2 mm liegen, wobei nach dem Honen dieser Schicht eine sehr glatte Oberfläche mit sehr feinen Poren entsteht.

Die Absaugeinrichtungen 18, 28 sind relativ zueinander verschiebbar gelagert. Dies ermöglicht es, das Beschichtungswerkzeug 39 entlang einer Zylinderreihe eines Zylinderkurbelgehäuses 12 zu dem nächsten zu beschichtenden Zylinder zu bewegen. Dabei kann entweder die obere Absaugeinrichtung 28 inklusive des Beschichtungswerkzeuges 39 entlang der Stirnseite 11 des Kurbelgehäuses 12. verfahren werden oder die untere Absaugeinrichtung 18 inklusive des Kurbelgehäuses 12 unterhalb des Beschichtungswerkzeugs 39 verschoben werden.

Insbesondere der Figur 3 ist zu entnehmen, dass das Absauggehäuse 32 mit einem Öffnungsmechanismus 40 zur Reinigung versehen ist. Dazu ist das Absauggehäuse 32 zweiteilig ausgebildet, wobei eine vertikale Trennebene 42 exakt mittig durch die obere Absaugöffnung 30, den Ring 34 und den Werkzeugschaft 38 führt. Auf der Außenkontur des Absauggehäuses 32 ist auf einer Seite ein die beiden Teile des Absauggehäuse 32 verbindendes Scharnier 44 und auf der anderen Seite ein Spannverschluss 46 zum Öffnen und Schließen der oberen Absaugeinrichtung 28 zu Reinigungszwecken vorgesehen.

In dem Absauggehäuse 32 befindet sich ein als Filter dienendes Gitter. Dieses hält abgesaugte Partikel zurück, so dass diese nicht mit in den Bereich des Absauggebläses gelangen. Das Filter bzw. Gitter lässt sich nach dem Öffnen der oberen Absaugeinrichtung 28 herausnehmen, um es auszuwechseln oder vor dem Wiedereinsetzen zu säubern.

Die Aufsätze 24 und die Ringe 34 bestehen aus einem Material, welches Partikelanhaftungen weitgehend verhindert. Hierfür geeignet ist z. B. eine Kupfer-Nickel-Legierung.

In Figuren 4 und 5 dargestellt ist eine zweite Ausführungsform der Vorrichtung für das thermische Beschichten von Zylinderinnenflächen 10 bei Kurbelgehäusen 12, bei der die obere Absaugeinrichtung 28 der in den Figuren 1 bis 3 gezeigten ersten Ausführungsform entspricht, jedoch die untere Absaugeinrichtung 18 derart ausgestaltet ist, dass die Zylinderinnenflächen 10 der verschiedenen Zylinderreihen 48, 50 eines V-Motors beschichtet werden können. Dazu ist, wie bei der ersten Ausführungsform, die untere Absaugeinrichtung 18 in die Werkstückaufnahme 16 integriert. Die Werkstückaufnahme 16 ist zwischen einer in Figur 4 gezeigten ersten Beschichtungsposition zur Beschichtung der Zylinderinnenflächen 10 der linken Zylinderreihe 48 und einer zweiten Beschichtungsposition zur Beschichtung der Zylinderinnenflächen 10 der rechten Zylinderreihe 50 des V-Motors drehbar und entsprechend an einem ortsfesten Gestell gelagert. Dies hat den Vorteil, dass die obere Absaugung 28 samt den Elementen und Werkzeugen der thermischen Beschichtungsanlage nicht gedreht werden muss, um alle Zylinderreihen 48, 50 des V-Motors zu beschichten. Die Vorrichtung nach den Figuren 4 und 5 eignet sich nicht nur für die Bearbeitung von V-Motoren, sondern für alle Motoren mit Mehrbank-Zylinderanordnung, wie z. B. auch Doppel-V-Motoren.

Mittig integriert in die Werkstückaufnahme 16 und in den Strömungsverlauf der unteren Absaugeinrichtung 18 ist ein Durchlassventil 52, welches je nach Drehlage der Werkstückaufnahme 16 den Unterdruck in die entsprechende Zylinderreihe 48, 50, also in die jeweiligen Aufsätze 24 leitet. Dabei bleibt das Durchlassventil 52 in seiner Stellung im Wesentlichen unverändert. Das Schalten des entsprechenden Strömungsverlaufs durch die untere Absaugeinrichtung 18 erfolgt durch Rotation über einen Aktuator aus der einen in die andere Beschichtungsposition.

Das Durchlassventil 52 ist auf der Rotationsachse 54 der Werkstückaufnahme 16 angeordnet, sodass die Werkstückaufnahme 16 um die Strömungsachse des Durchlassventils 52 rotiert, und keine Anschlüsse im Rahmen der Rotation der Werkstückaufnahme geändert oder neu gelegt werden müssen.

Bei den voranstehend beschriebenen Ausführungsbeispielen ist für jedes Zylinderkurbelgehäuse nur jeweils ein Beschichtungswerkzeug vorgesehen, und die Absaugung erfolgt nur im Bereich der dieses Werkzeug umgebenden Zylinderinnenfläche. Im Rahmen der Erfindung ist es aber ebenso möglich, zugleich mehr als nur einen Zylinder des Kurbelgehäuses zu beschichten und hierbei die beschriebene Absaugung durchzuführen.

### Bezugszeichenliste

- 10: Zylinderinnenfläche
- 11: Stirnseite
- 12: Kurbelgehäuse
- 16: Werkstückaufnahme
- 18: untere Absaugeinrichtung
- 20: untere Zylinderöffnung
- 22: untere Absaugöffnung
- 24: Aufsätze
- 26: Halterung
- 28: obere Absaugeinrichtung
- 30: Absaugöffnung / Ringöffnung
- 32: Absauggehäuse
- 34: Ring
- 36: Zylinderöffnung
- 38: Werkzeugschaft
- 39: Beschichtungswerkzeug
- 40: Öffnungsmechanismus
- 42: Trennebene
- 44: Scharnier
- 46: Spannverschluss
- 48: linke Zylinderreihe
- 50: rechte Zylinderreihe
- 52: Durchlassventil
- 54: Rotationsachse

## Patentansprüche

1. Vorrichtung für das thermische Beschichten von Zylinderinnenflächen (10) bei mehrzylindrigen Kurbelgehäusen (12), mit einer an das Kurbelgehäuse (12) angepassten Werkstückaufnahme (16), mit einem in den Bereich mindestens einer der Zylinderinnenflächen (10) einführbaren Beschichtungswerkzeug (39), und mit einer mit einer Unterdruckquelle verbundenen, der Stirnseite (11) der Zylinderinnenfläche (10) gegenüberliegend angeordneten Absaugeinrichtung (28) mit einer zu der Zylinderinnenfläche (10) hin gerichteten Absaugöffnung (30), **dadurch gekennzeichnet, dass** ein das Beschichtungswerkzeug (39) tragender Werkzeugschaft (38) durch die Absaugeinrichtung (28) hindurchgeführt ist, wobei die Absaugöffnung (30) den Werkzeugschaft (38) ringförmig umgibt, und dass eine zweite Absaugeinrichtung (18), die Bestandteil der Werkstückaufnahme (16) ist, eine Mehrzahl an Absaugöffnungen (22) aufweist, von denen jede Absaugöffnung (22) einem der Zylinder (14) des Kurbelgehäuses (12) zugeordnet ist.

2. Vorrichtung nach Anspruch 1, **dadurch gekennzeichnet, dass** der Werkzeugschaft (38) abgedichtet durch die Absaugeinrichtung (28) hindurchgeführt ist.

3. Vorrichtung nach Anspruch 2, **dadurch gekennzeichnet, dass** der Werkzeugschaft (38) rotierend gelagert und über eine Drehdichtung gegenüber der Absaugeinrichtung (28) abgedichtet ist.

4. Vorrichtung nach einem der vorangehenden Ansprüche, **dadurch gekennzeichnet, dass** Bestandteil der Absaugeinrichtung (28) ein die Absaugöffnung (30) umgebender Ring (34) ist, der dem Kurbelgehäuse (12) zugewandt flach, und dem Kurbelgehäuse (12) abgewandt zur Absaugöffnung (30) abfallend gestaltet ist.

5. Vorrichtung nach einem der vorangehenden Ansprüche, **dadurch gekennzeichnet, dass** die Absaugeinrichtung (28) ein mindestens zweiteiliges Absauggehäuse (32) umfasst, wobei die Teile trennbar sind und der Werkzeugschaft (38) in der Trennebene (42) angeordnet ist.

6. Vorrichtung nach Anspruch 1, **dadurch gekennzeichnet, dass** sich die Absaugöffnung (22) der zweiten Absaugeinrichtung (18) am freien Ende eines in das Kurbelgehäuse (12) hineinragenden, rohrförmigen Aufsatzes (24) befindet, und dass die Außenkontur des Aufsatzes (24) an die Innenkontur des Kurbelgehäuses (12) angepasst ist.

7. Vorrichtung nach einem der Ansprüche 1 oder 6, **dadurch gekennzeichnet, dass** die Werkstückaufnahme (16) derart zwischen einer ersten und einer zweiten Beschichtungsposition rotierbar ist, dass in der ersten Beschichtungsposition eine linke Zylinderreihe (48) und in der zweiten Beschichtungsposition eine rechte Zylinderreihe (50) eines V-Motors oder Doppel-V-Motors bearbeitbar ist.

8. Vorrichtung nach einem der vorangehenden Ansprüche, **gekennzeichnet durch** ein in der Absaugeinrichtung (28, 18) angeordnetes, auswechselbares Filter.

## Claims

1. Apparatus for the thermal coating of cylinder inner faces (10) in multi-cylinder crankcases (12), comprising a workpiece holder (16) adapted to the crankcase (12), a coating tool (39) which can be introduced into the region of at least one of the cylinder inner faces (10), and a suction device (28) which is arranged opposite the front side (11) of the cylinder inner face (10) and is connected to a vacuum source and has a suction opening (30) directed towards the cylinder inner face (10), **characterized in that** a tool shaft (38) carrying the coating tool (39) is passed through the suction opening (28), wherein the suction opening (30) annularly surrounds the tool shaft (38), and **in that** a second suction device (18), which is part of the workpiece holder (16), has a plurality of suction openings (22), each suction opening (22) being assigned to one of the cylinders (14) of the crankcase (12).

2. Apparatus according to claim 1, **characterized in that** the tool shaft (38) is passed through the suction device (28) in a sealed manner.

3. Apparatus according to claim 2, **characterized in that** the tool shaft (38) is rotatably mounted and is sealed with respect to the suction device (28) via a rotary seal.

4. Apparatus according to one of the preceding claims, **characterized in that** a ring (34) which surrounds the suction opening (30) and which is flat on the side facing towards the crankcase (12) and slopes away from the suction opening (30) on the side remote from the crankcase (12) is part of the suction device (28).

5. Apparatus according to one of the preceding claims, **characterized in that** the suction device (28) comprises a suction housing (32) composed of at least two parts, wherein the parts are separable and the tool shaft (38) is arranged in the separating plane (42).

6. Apparatus according to claim 1, **characterized in that** the suction opening (22) of the second suction device (18) is located at the free end of a tubular attachment (24) which protrudes into the crankcase (12), and **in that** the outer contour of the attachment (24) is adapted to the inner contour of the crankcase (12).

7. Apparatus according to one of claims 1 or 6, **characterized in that** the workpiece holder (16) is rotatable between a first and a second coating position in such a way that in the first coating position a left cylinder row (48) and in the second coating position a right cylinder row (50) of a V engine or V-twin engine can be treated.

8. Apparatus according to one of the preceding claims, **characterized by** a replaceable filter arranged in the suction device (28, 18).

## Revendications

1. Dispositif pour le revêtement thermique de surfaces internes de cylindres (10) dans des carters de vilebrequins (12), avec un logement de pièce (16) adapté au carter de vilebrequin (12), avec un outil de revêtement (39) pouvant être introduit au niveau d'au moins une des surfaces internes de cylindres (10) et avec un dispositif d'aspiration (28), relié à une source de dépression, disposé en face du côté frontal (11) de la surface interne de cylindre (10), avec une ouverture d'aspiration (30) orientée vers la surface interne du cylindre (10), **caractérisé en ce qu'**une tige d'outil (38) portant l'outil de revêtement (39) est guidée à travers le dispositif d'aspiration (28), l'ouverture d'aspiration (30) entourant de manière annulaire la tige de l'outil (38), et **en ce qu'**un deuxième dispositif d'aspiration (18), qui fait partie du logement de pièce (16), comprend une pluralité d'ouvertures d'aspiration (22), dont chaque ouverture d'aspiration (22) correspond à un des cylindres (14) du carter de vilebrequin (12).

2. Dispositif selon la revendication 1, **caractérisé en ce que** la tige d'outil (38) est guidée à travers le dispositif d'aspiration (28) de manière étanche.

3. Dispositif selon la revendication 2, **caractérisé en ce que** la tige d'outil (38) est logée de manière rotative et est étanchéifiée par l'intermédiaire d'un joint d'étanchéité rotatif par rapport au dispositif d'aspiration (28).

4. Dispositif selon l'une des revendications précédentes, **caractérisé en ce qu'**une partie du dispositif d'aspiration (28) est un anneau (34) entourant l'ouverture d'aspiration (30), qui est conçu avec une forme plate orientée vers le carter de vilebrequin (12) et orientée du côté opposé au carter de vilebrequin (12), en tombant vers l'ouverture d'aspiration (30).

5. Dispositif selon l'une des revendications précédentes, **caractérisé en ce que** le dispositif d'aspiration (28) comprend un carter d'aspiration (32) constitué d'au moins deux parties, les parties pouvant être séparées et la tige de l'outil (38) est disposée dans le plan de séparation (42).

6. Dispositif selon la revendication 1, **caractérisé en ce que** l'ouverture d'aspiration (22) du deuxième dispositif d'aspiration (18) se trouve au niveau de l'extrémité libre d'un embout (24) tubulaire dépassant dans le carter de vilebrequin (12) et **en ce que** le contour externe de l'embout (24) est adapté au contour interne du carter de vilebrequin (12).

7. Dispositif selon l'une des revendications 1 ou 6, **caractérisé en ce que** le logement de pièce (16) peut tourner entre une première et une deuxième position de revêtement de façon à ce que, dans la première position de revêtement, une rangée gauche de cylindres (48) et, dans la deuxième position de revêtement de revêtement, une rangée de cylindres droite (50) d'un moteur en V ou d'un moteur en double V puisse être traitée.

8. Dispositif selon l'une des revendications précédentes, **caractérisé par** un filtre interchangeable disposé dans le dispositif d'aspiration (28, 18).
